# FASCICULE DE BREVET EUROPEEN

(11) **EP 3 699 943 B1**
(45) Date de publication et mention de la délivrance du brevet: **11.05.2022**
(21) Numéro de dépôt: 19315007.5
(22) Date de dépôt: 21.02.2019
(51) Int. Cl.: H01H 71/24, H01H 71/40, H01H 71/34

(54) **DÉCLENCHEUR MAGNÉTIQUE POUR APPAREIL ÉLECTRIQUE DE COUPURE**
MAGNETAUSLÖSER FÜR STROMUNTERBRECHUNGSGERÄT
MAGNETIC TRIPPING DEVICE FOR ELECTRICAL SWITCHGEAR

(43) Date de publication de la demande: 26.08.2020
(73) Titulaire: HAGER-ELECTRO SAS, 67210 Obernai (FR)
(72) Inventeur: MEYER, Loïc, 67114 Eschau (FR)
(74) Mandataire: Cabinet Nuss

(56) Documents cités:
- EP-A1- 0 633 589
- WO-A1-2005/050690
- WO-A1-2009/024176
- WO-A1-2013/024061
- WO-A1-2014/140461
- DE-B1- 2 407 134
- US-A- 3 206 578

## Description

La présente invention concerne un déclencheur magnétique pour appareil électrique de coupure du type disjoncteur ou contacteur ainsi qu'un tel appareil électrique de coupure. De tels déclencheurs comprennent en général une bobine et une culasse formant un noyau de la bobine.

Le document WO 2012/140 145 A1 divulgue un appareil du type disjoncteur ou contacteur, ayant une puissance dissipée faible permettant son utilisation dans un tableau de distribution électrique avec un calibre élevé dans un encombrement standard. Ceci est obtenu par l'ajout d'une voie de courant shuntant le bilame et comprenant un contact de shunt apte à être ouvert par l'actionneur magnétique à double actionnement.

Lorsqu'un courant supérieur à un premier seuil thermique parcourt la bobine, un premier noyau mobile se plaque contre un noyau fixe et repousse légèrement le contact de shunt. Suite à l'ouverture du contact de shunt, l'intégralité du courant traverse alors le bilame, qui fait office d'intégrateur de courant afin de respecter les caractéristiques temporelles de déclenchement des disjoncteurs. Ainsi, le bilame peut provoquer le déclenchement d'une serrure de l'appareil. On obtient ainsi pour les deux contacts de l'appareil la distance d'ouverture requise.

Pour ce faire, le premier noyau mobile doit rester plaqué contre le noyau fixe pendant une durée de l'ordre de quelques secondes. Étant donné que les réseaux de distribution d'électricité fonctionnent en général en courant alternatif à 50 ou 60 Hz, cela signifie que la force magnétique sur le premier noyau mobile va devoir contrer la force de contact du contact de shunt, alors que le courant traversant la bobine passera par zéro toutes les 10 ms. Ceci est rendu possible par l'utilisation d'une spire de Frager associée à un circuit magnétique performant et/ou par l'utilisation d'un grand nombre d'ampères-tours.

Lorsqu'un courant supérieur à un deuxième seuil magnétique parcourt la bobine, le premier noyau mobile va rapidement se fermer (car son seuil d'activation est nettement plus bas), une zone de shunt magnétique du premier noyau mobile va saturer, et un deuxième noyau mobile va se fermer. Ainsi, la fermeture du deuxième noyau mobile peut provoquer le déclenchement de la serrure afin d'ouvrir un deuxième contact de coupure de la serrure.

En cas de court-circuit de forte intensité, le deuxième noyau mobile se déplace et les deux contacts sont ouverts l'un après l'autre (d'abord le contact de shunt s'ouvre suivi par le contact de coupure).

Dans le document de l'art antérieur, les deux noyaux mobiles sont coaxiaux. Le premier noyau mobile coulisse à l'intérieur du deuxième noyau mobile. Les deux noyaux actionnent un unique percuteur. Les deux noyaux mobiles sont ramenés en position écartée du noyau fixe par l'intermédiaire d'un seul ressort et d'un percuteur.

L'appareil de l'art antérieur présente comme inconvénient qu'il est difficile à garantir que le premier noyau mobile maintienne ouvert le contact shunt avec un courant alternatif. Ceci est dû au fait que la spire de Frager présente un rapport de force/courant élevé au voisinage de la position fermée du premier noyau mobile. Or, un tube de guidage et d'isolation de l'appareil constitue un entrefer parasite qui dégrade sensiblement ce rapport. Ceci a pour conséquence d'augmenter le nombre de spires de la bobine. En outre, le deuxième noyau mobile doit tout à la fois repousser le contact de shunt, comprimer le ressort déjà précontraint par le premier noyau mobile, actionner le déclencheur et éventuellement arracher le deuxième contact de coupure. Ceci nécessite une grande force magnétique, ce qui a également pour conséquence d'augmenter le nombre de spires de la bobine. De plus, la variabilité de la force de maintien du contact shunt influe sur le seuil d'activation du deuxième noyau mobile, ce qui rend le produit plus difficile à régler et à fabriquer.

Un autre désavantage de l'appareil connu de l'art antérieur réside dans le faite que la configuration à deux noyaux mobiles limite les surfaces d'entrefer, étant donné que le diamètre extérieur de la bobine est limité par la largeur standard des disjoncteurs. Ceci a pour conséquence de nécessiter un grand nombre de spires de bobine. La calibration du premier seuil thermique d'un tel appareil se faire par tarage du ressort. Or, ce ressort participe également à définir le deuxième seuil magnétique d'activation du deuxième noyau mobile. Autrement dit, le réglage du seuil thermique modifie le seuil magnétique. Le produit sera donc difficile à fabriquer. Dans l'appareil connu de l'art antérieur, la course totale du deuxième noyau mobile est la somme des deux entrefers, ce qui a tendance à rallonger le temps d'arrachage du contact de coupure. Dans ce cas, la performance en coupure est réduite. Au final, la force magnétique sur le deuxième noyau mobile de l'appareil connu de l'art antérieur ne devient significatif qu'à partir du moment où la zone de shunt magnétique entre en saturation. Il est donc important que cette section soit faible comparée à celle de la culasse. Or, la configuration avec culasse pliée en deux n'est pas favorable à une grande section de culasse, ce qui a pour effet de rendre l'appareil difficile à fabriquer.

Le document EP0633589 décrit un dispositif selon le préambule de la revendication 1.

La présente invention a pour but de pallier ces inconvénients et de proposer un déclencheur magnétique pour appareil électrique de coupure de type disjoncteur ou contacteur présentant un encombrement réduit et permettant un réglage facile.

À cet effet, le déclencheur magnétique pour appareil électrique de coupure de type disjoncteur ou contacteur selon l'invention est décrit dans la revendication 1.

Ces caractéristiques ont pour effet de permettre de réduire l'encombrement de l'appareil électrique de coupure et de faciliter son réglage.

Selon une caractéristique additionnelle possible, la première partie fixe et la deuxième partie mobile forment un circuit magnétique fermé lorsque la deuxième partie mobile prend la position accolée.

Ces caractéristiques ont pour effet de permettre une réduction du nombre de spires de la bobine et ainsi une réduction de l'encombrement de l'appareil électrique de coupure.

Selon une possibilité, la première partie fixe comporte une partie centrale s'étendant à l'intérieur de la bobine.

Selon une caractéristique additionnelle possible, la première partie fixe comporte en outre une spire de Frager agencée sur la partie centrale.

Ces caractéristiques ont pour effet de permettre une réduction du nombre de spires de la bobine et ainsi une réduction de l'encombrement de l'appareil électrique de coupure.

Selon une possibilité, la première partie fixe comporte en outre au moins une partie périphérique s'étendant à l'extérieur de la bobine.

Ces caractéristiques permettent d'augmenter les performances du déclencheur.

Selon une caractéristique additionnelle possible, la première partie fixe comporte une cavité dans laquelle est logée la troisième partie mobile et dans laquelle la partie mobile coulisse entre la position de repos et la position d'actionnement.

Ces caractéristiques permettent une réduction de l'encombrement de l'appareil électrique de coupure.

Selon une possibilité, la cavité est présente dans la partie centrale.

Selon une caractéristique additionnelle possible, la cavité présente une forme complémentaire à la forme de la troisième partie mobile.

Ces caractéristiques facilitent le coulissement de la troisième partie mobile à l'intérieur de la première partie fixe.

Selon une possibilité, la troisième partie mobile est agencée au moins partiellement à l'intérieur de la bobine lorsque la troisième partie prend la position de repos et/ou la position d'actionnement.

Ces caractéristiques augmentent les performances de coupure du déclencheur.

Selon une caractéristique additionnelle possible, un entrefer est formé entre la première partie fixe et la deuxième partie mobile lorsque la deuxième partie mobile prend la position écartée.

Selon une possibilité, l'entrefer est formé à l'intérieur de la bobine et à l'extérieur de la bobine.

Selon un mode de réalisation possible, la deuxième partie mobile est mobile en translation entre la position écartée et la position accolée et/ou en ce que la troisième partie mobile est mobile en translation entre la position de repos et la position d'actionnement.

La présente invention a également pour objet un appareil électrique de coupure de type disjoncteur ou contacteur, comprenant un déclencheur selon l'invention, une serrure, un premier circuit comportant un premier contact et un deuxième circuit monté en parallèle avec le premier circuit et comportant un deuxième contact,

la bobine, la culasse, le premier élément ressort, le deuxième élément ressort, le premier contact et le deuxième contact étant configurés et agencés pour provoquer l'ouverture du premier contact suite à un déplacement de la deuxième partie mobile depuis la position écartée vers la position accolée lorsque la bobine est parcourue par un courant d'une première intensité et configurés et agencés pour provoquer l'ouverture du deuxième contact et l'ouverture de la serrure suite à un déplacement de la troisième partie mobile depuis la position de repos vers la position d'actionnement lorsque la bobine est parcourue par un courant d'une deuxième intensité supérieure à la première intensité.

La présente invention a pour but de pallier ces inconvénients.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
Les figures 1 et 4 représentent une section d'un appareil électrique de coupure selon le mode de réalisation, dans laquelle une deuxième partie mobile d'une culasse de l'appareil électrique prend une position écartée d'une première partie fixe de la culasse et dans laquelle une troisième partie mobile prend une position de repos ;
Les figures 2 et 3 représentent une vue de l'appareil électrique de coupure selon le mode de réalisation, dans laquelle la deuxième partie mobile prend une position accolée à la première partie fixe ;
La figure 5 représente une section de l'appareil électrique de coupure selon le mode de réalisation, dans laquelle la deuxième partie mobile prend la position accolée à la première partie fixe et dans laquelle la troisième partie mobile prend une position d'actionnement ;
La figure 6 représente une vue de l'appareil électrique de coupure selon le mode de réalisation, dans laquelle la deuxième partie mobile prend la position écartée et dans laquelle la troisième partie mobile prend une position de repos ;
La figure 7 représente une section de l'appareil électrique de coupure selon le mode de réalisation, dans laquelle la deuxième partie mobile prend la position accolée à la première partie fixe.

Le mode de réalisation concerne un appareil électrique de coupure de type disjoncteur ou contacteur comprenant un déclencheur 20. Le déclencheur 20 est pourvu d'une bobine 40, d'une culasse 60 formant un noyau de la bobine 40, d'un premier élément ressort 80 et d'un deuxième élément ressort 82. La culasse 60 comprend une première partie fixe 62, une deuxième partie mobile 64 et une troisième partie mobile 66.

L'appareil électrique de coupure comprend en outre une serrure (non représentée dans les figures), un premier circuit 12 comportant un premier contact 11 et un deuxième circuit 14 monté en parallèle avec le premier circuit 12 et comprenant un deuxième contact 13. Un bilame (non représenté) peut être monté dans le deuxième circuit 14. Le bilame peut être configuré pour ouvrir la serrure de l'appareil électrique de coupure.

La deuxième partie mobile 64 est mobile par rapport à la première partie fixe 62 entre une position écartée PE, dans laquelle la deuxième partie mobile 64 est située à distance de la première partie fixe 62, et une position accolée PC, dans laquelle la deuxième partie mobile 64 est en contact avec la première partie fixe 62. La troisième partie mobile 66 est mobile par rapport à la première partie fixe 62 entre une position de repos PR et une position d'actionnement PA.

Le premier élément ressort 80 est précontraint de sorte à maintenir la deuxième partie mobile 64 dans la position écartée PE. Le deuxième élément ressort 82 est précontraint de sorte à maintenir la troisième partie mobile 66 dans la position de repos PR.

La bobine 40, la culasse 60 et le premier élément ressort 80 sont configurés et agencés pour provoquer un déplacement de la deuxième partie mobile 64 depuis la position écartée PE vers la position accolée PC lorsque la bobine 40 est parcourue par un courant d'une première intensité. Le déplacement de la deuxième partie mobile 64 depuis la position écartée vers la position accolée peut provoquer l'ouverture du premier contact 11. Suite à l'ouverture du premier contact 11, le premier circuit 12 n'est plus parcouru par le courant. Le courant circule uniquement dans le deuxième circuit 14.

La bobine 40, la culasse 60 et le deuxième élément ressort 82 sont configurés et agencés pour provoquer un déplacement de la troisième partie mobile 66 depuis la position de repos PR vers la position d'actionnement PA lorsque la bobine 40 est parcourue par un courant d'une deuxième intensité supérieure à la première intensité. Le déplacement de la troisième partie mobile 66 depuis la position de repos PR vers la position d'actionnement PA peut provoquer l'ouverture du deuxième contact 12 et l'ouverture de la serrure.

La première partie fixe 62 et la deuxième partie mobile 64 forment un circuit magnétique fermé lorsque la deuxième partie mobile 64 prend la position accolée PC. Lorsque la deuxième partie mobile 64 prend la position écartée PE, un entrefer 70 est formé entre la première partie fixe 62 et la deuxième partie mobile 64. Ceci est divulgué dans les figures 1, 4 et 6.

Le premier élément fixe 62 comporte une partie centrale 63 qui s'étend à l'intérieur de la bobine 40. Une spire de Frager 65 peut être présente dans la partie centrale 63. Ceci est particulièrement divulgué dans les figures 1, 4, 5 et 7.

Le déclencheur 20 comprend un percuteur 90 qui se déplace conjointement à la troisième partie mobile 66. Le percuteur 90 peut présenter la forme d'un long clou. La première partie fixe 62 peut être pourvue d'un perçage 71 dans lequel peut coulisser le percuteur 90 lorsqu'il est conjointement déplacé avec la troisième partie mobile 66. À cet effet, la deuxième partie mobile 64 peut également être pourvue d'un perçage 73. Une pointe 92 du percuteur 90 peut servir à ouvrir le deuxième contact 14. Le percuteur 90 et/ou les perçages 71, 73 peuvent être centrés par rapport à la bobine 40. Le percuteur 90 peut être fixé à la troisième partie mobile 66.

Le déclencheur 20 comprend un renvoi 84. Le renvoi 84 est lié mécaniquement au premier ressort 80, à la deuxième partie mobile 64 de la culasse 60 et au premier contact 12. Ainsi, le renvoi 84 permet de répercuter un mouvement de la deuxième partie mobile 64 sur le premier contact 12.

Le déplacement de la deuxième partie mobile 64 depuis la position écartée vers la position accolée s'effectue à l'encontre de la force du ressort 80. Le déplacement de la troisième partie mobile 66 depuis la position de repos vers la position d'actionnement s'effectue à l'encontre du deuxième ressort 82.

La première partie fixe 62 peut au moins comprendre une partie périphérique 67 s'étendant à l'extérieur de la bobine 40. Dans le mode de réalisation, la première partie fixe comprend une partie périphérique 67. L'entrefer 70 peut donc être formé à l'intérieur et à l'extérieur de la bobine 40, c'est-à-dire entre la deuxième partie mobile 64 et respectivement la partie centrale 65 et les parties périphériques 67 de la première partie fixe 62.

La culasse 60 peut être formée en un matériau ferromagnétique, de préférence en alliage de fer.

La première partie fixe 62 de la culasse 60 peut comporter une cavité 69 dans laquelle est logée la troisième partie mobile 66 et dans laquelle la troisième partie mobile 66 coulisse entre la position de repos PR et la position d'actionnement PA. La cavité 69 peut être présente dans la partie centrale 63. La cavité 69 peut présenter une forme complémentaire à la forme de la troisième partie mobile 66. Selon le mode de réalisation, la cavité 69 et la troisième partie mobile 66 présentent une forme essentiellement cylindrique. La troisième partie mobile 66 peut être agencée au moins partiellement à l'intérieur de la bobine 40 lorsque la troisième partie mobile 66 prend la position de repos PR et/ou la position d'actionnement PA.

La deuxième partie mobile 64 peut être mobile en translation entre la position écartée PE et la position accolée PA. La troisième partie mobile 66 peut être mobile en translation entre la position de repos PR et la position d'actionnement PA.

Le premier ressort 80 et le deuxième ressort 82 sont des ressorts indépendants, c'est-à-dire que leurs caractéristiques respectives sont indépendantes de l'état de l'autre des ressorts 80, 82. Ceci facilite davantage le réglage de l'appareil. Le deuxième ressort de rappel 82 peut être agencé à l'intérieur de la cavité 69 ainsi qu'à l'intérieur d'un évidement 75 présent dans la troisième partie mobile 66.

Le fait d'avoir un circuit magnétique fermé permet la canalisation du champ magnétique induit par la bobine 40.

Lors du fonctionnement normal de l'appareil électrique de coupure du mode de réalisation, le premier circuit électrique 12 et le deuxième circuit électrique 14 sont fermés et parcourus par le courant et la deuxième partie mobile 64 est maintenue dans la position écartée PC par le premier ressort de rappel 80 et par le biais du renvoi 84. La troisième partie mobile 66 est maintenue dans la position de repos PR par le deuxième ressort de rappel 82. Dans le fonctionnement normal, le courant qui parcourt la bobine 40 n'est pas suffisant pour que les forces magnétiques dépassent celles des ressorts.

En cas de surcharge, la deuxième partie mobile 64 se déplace vers la position accolée PC et provoque, par le biais du renvoi 84, une ouverture du premier contact 11. Ainsi, le circuit magnétique est entièrement fermé. La force de maintien est particulièrement grande et permet de garder le premier contact 11 ouvert sur plusieurs alternances. Le courant ne passe alors plus que par le côté coupure, c'est-à-dire par le deuxième circuit 14, dans lequel est branché le bilame. Le bilame est chargé de provoquer le déclenchement de la serrure et donc l'ouverture complète des deux contacts 11, 13.

En cas de court-circuit, en un premier lieu, la deuxième partie mobile 64 se déplace vers la position accolée PC. Le courant ne passe alors plus que par le côté coupure, c'est-à-dire le deuxième circuit 14. La zone de shunt magnétique est saturée, ce qui provoque une force magnétique conséquente sur la troisième partie mobile 66. La troisième partie mobile 66 pousse, par l'intermédiaire du percuteur 90, l'ouverture de la serrure. En cas de court-circuit, le troisième élément mobile 66 pousse suffisamment vite et loin pour que le déclencheur arrache les contacts. La pré-ouverture du premier contact 11 (contacts de shunt) est garantie mécaniquement et la dynamique de coupure sur le deuxième contact 13 (de coupure) est préservée.

Les mouvements respectifs de la deuxième partie mobile 64 et de la troisième partie mobile 66 par rapport à la première partie fixe 62 sont désormais indépendants. Ils peuvent donc être optimisés sans influencer l'autre mouvement.

La surface de l'entrefer 70 est particulièrement importante car elle cumule les sections internes et externes à la bobine 40.

Lorsque la deuxième partie mobile 64 prend la position accolée PC, le circuit magnétique est entièrement constitué par la culasse 60. Il n'y a donc plus l'entrefer parasite dans cette position. L'appareil électrique de coupure du mode de réalisation est donc particulièrement performant au voisinage de cette position et maximise l'effet de la spire de Frager 65. 1,5 spires peuvent être suffisantes pour la bobine 40.

## Revendications

1. Déclencheur magnétique pour appareil électrique de coupure (10) de type disjoncteur ou contacteur, comprenant une bobine (40), une culasse (60) formant un noyau de la bobine (40), un premier élément ressort (80) et un deuxième élément ressort (82),
la culasse (60) comprenant une première partie fixe (62), une deuxième partie mobile (64) et une troisième partie mobile (66), la deuxième partie mobile (64) étant mobile par rapport à la première partie fixe (62) entre une position écartée (P_{E}), dans laquelle la deuxième partie mobile (64) est située à distance de la première partie fixe (62), et une position accolée (Pc), dans laquelle la deuxième partie mobile (64) est en contact avec la première partie fixe (62), la troisième partie mobile (66) étant mobile par rapport à la première partie fixe (62) entre une position de repos (PR) et une position d'actionnement (PA),
le premier élément ressort (80) agissant sur la deuxième partie mobile (64) de sorte à maintenir la deuxième partie mobile (64) dans la position écartée (PE),
le deuxième élément ressort (82) agissant sur la troisième partie mobile (66) de sorte à maintenir la troisième partie mobile (66) dans la position de repos (PR),
la bobine (40), la culasse (60), le premier élément ressort (80) et le deuxième élément ressort (82) étant configurés et agencés pour provoquer un déplacement de la deuxième partie mobile (64) depuis la position écartée (PE) vers la position accolée (PC) lorsque la bobine (40) est parcourue par un courant d'une première intensité et configurés et agencés pour provoquer un déplacement de la troisième partie mobile (66) depuis la position de repos (PR) vers la position d'actionnement (PA) lorsque la bobine (40) est parcourue par un courant d'une deuxième intensité supérieure à la première intensité,
déclencheur magnétique **caractérisé en ce que** le déclencheur magnétique comprend un renvoi (84) lié mécaniquement au premier ressort (80) et à la deuxième partie mobile (64) de la culasse (60), et
**en ce que** le déclencheur magnétique comprend un percuteur (90) agencé pour se déplacer conjointement à la troisième partie mobile (66).

2. Déclencheur selon la revendication 1, **caractérisé en ce que** la première partie fixe (62) et la deuxième partie mobile (64) forment un circuit magnétique fermé lorsque la deuxième partie mobile (64) prend la position accolée (Pc).

3. Déclencheur selon l'une quelconque des revendications 1 ou 2, **caractérisé en ce que** la première partie fixe (62) comporte une partie centrale (63) s'étendant à l'intérieur de la bobine.

4. Déclencheur selon la revendication 3, **caractérisé en ce que** la première partie fixe (62) comporte en outre une spire de Frager (65) agencée sur la partie centrale (63).

5. Déclencheur selon l'une quelconque des revendications 3 ou 4, **caractérisé en ce que** la première partie fixe (62) comporte en outre au moins une partie périphérique (67) s'étendant à l'extérieur de la bobine (40).

6. Déclencheur selon l'une quelconque des revendications 1 à 5, **caractérisé en ce que** la première partie fixe (62) comporte une cavité (69) dans laquelle est logée la troisième partie mobile (66) et dans laquelle la troisième partie mobile (66) coulisse entre la position de repos (P_{R}) et la position d'actionnement (P_{A}).

7. Déclencheur selon une combinaison de l'une quelconque des revendications 3 à 5 avec la revendication 6, **caractérisé en ce que** la cavité (69) est présente dans la partie centrale (63).

8. Déclencheur selon l'une quelconque des revendications 6 ou 7, **caractérisé en ce que** la cavité (69) présente une forme complémentaire à la forme de la troisième partie mobile (66).

9. Déclencheur selon l'une quelconque des revendications 1 à 8, **caractérisé en ce que** la troisième partie mobile (66) est agencée au moins partiellement à l'intérieur de la bobine (40) lorsque la troisième partie prend la position de repos (P_{R}) et/ou la position d'actionnement (P_{A}).

10. Déclencheur selon l'une quelconque des revendications 1 à 9, **caractérisé en ce qu'**un entrefer (70) est formé entre la première partie fixe (62) et la deuxième partie mobile (64) lorsque la deuxième partie mobile (64) prend la position écartée (PE).

11. Déclencheur selon la revendication 10, **caractérisé en ce que** l'entrefer (70) est formé à l'intérieur de la bobine et à l'extérieur de la bobine (40).

12. Déclencheur selon l'une quelconque des revendications 1 à 11, **caractérisé en ce que** la deuxième partie mobile (64) est mobile en translation entre la position écartée (P_{E}) et la position accolée (Pc) et/ou **en ce que** la troisième partie mobile (66) est mobile en translation entre la position de repos (P_{R}) et la position d'actionnement (P_{A}).

13. Appareil électrique de coupure de type disjoncteur ou contacteur, comprenant un déclencheur (20) selon l'une quelconque des revendications 1 à 12, une serrure, un premier circuit (12) comportant un premier contact (11) et un deuxième circuit (14) monté en parallèle avec le premier circuit (12) et comportant un deuxième contact (13),
la bobine (40), la culasse (60), le premier élément ressort (80), le deuxième élément ressort (82), le premier contact (11) et le deuxième contact (13) étant configurés et agencés pour provoquer l'ouverture du premier contact (11) suite à un déplacement de la deuxième partie mobile (64) depuis la position écartée (P_{E}) vers la position accolée (Pc) lorsque la bobine (40) est parcourue par un courant d'une première intensité et configurés et agencés pour provoquer l'ouverture du deuxième contact (13) et l'ouverture de la serrure suite à un déplacement de la troisième partie mobile (66) depuis la position de repos (P_{R}) vers la position d'actionnement (P_{A}) lorsque la bobine (40) est parcourue par un courant d'une deuxième intensité supérieure à la première intensité.

## Patentansprüche

1. Magnetauslöser für Stromunterbrechungsvorrichtung (10) vom Typ Schutzschalter oder Schütz, umfassend eine Spule (40), ein Joch (60), das einen Kern der Spule (40) bildet, ein erstes Federelement (80) und ein zweites Federelement (82),
wobei das Joch (60) einen ersten, festen Abschnitt (62), einen zweiten, beweglichen Abschnitt (64) und einen dritten, beweglichen Abschnitt (66) umfasst, wobei der zweite, bewegliche Abschnitt (64) bezogen auf den ersten, festen Abschnitt (62) zwischen einer beabstandeten Position (PE), in welcher sich der zweite, bewegliche Abschnitt (64) in einem Abstand vom ersten, festen Abschnitt (62) befindet, und einer angesetzten Position (Pc), in welcher der zweite, bewegliche Abschnitt (64) mit dem ersten, festen Abschnitt (62) in Kontakt steht, beweglich ist, wobei der dritte, bewegliche Abschnitt (66) bezogen auf den ersten, festen Abschnitt (62) zwischen einer Ruheposition (PR) und einer Betätigungsposition (PA) beweglich ist,
wobei das erste Federelement (80) so auf den zweiten, beweglichen Abschnitt (64) wirkt, dass der zweite, bewegliche Abschnitt (64) in der beabstandeten Position (PE) gehalten wird,
wobei das zweite Federelement (82) so auf den dritten, beweglichen Abschnitt (66) wirkt, dass der dritte, bewegliche Abschnitt (66) in der Ruheposition (PR) gehalten wird,
wobei die Spule (40), das Joch (60), das erste Federelement (80) und das zweite Federelement (82) dazu ausgebildet und angeordnet sind, eine Verschiebung des zweiten, beweglichen Abschnitts (64) aus der beabstandeten Position (PE) zur angesetzten Position (PC) herbeizuführen, wenn die Spule (40) von einem Strom einer ersten Stärke durchlaufen wird, und dazu ausgebildet und angeordnet sind, eine Verschiebung des dritten, beweglichen Abschnitts (66) aus der Ruheposition (PR) zur Betätigungsposition (PA) herbeizuführen, wenn die Spule (40) von einem Strom einer zweiten Stärke durchlaufen wird, die größer als die erste Stärke ist,
wobei der Magnetauslöser **dadurch gekennzeichnet ist, dass** der Magnetauslöser eine Übertragungseinrichtung (84) umfasst, die mechanisch mit der ersten Feder (80) und dem zweiten, beweglichen Abschnitt (64) des Jochs (60) verbunden ist, und
dadurch, dass der Magnetauslöser eine Schlagvorrichtung (90) umfasst, die angeordnet ist, sich zusammen mit dem dritten, beweglichen Abschnitt (66) zu verschieben.

2. Auslöser nach Anspruch 1, **dadurch gekennzeichnet, dass** der erste, feste Abschnitt (62) und der zweite, bewegliche Abschnitt (64) einen geschlossenen magnetischen Kreis bilden, wenn der zweite, bewegliche Abschnitt (64) die angesetzte Position (Pc) einnimmt.

3. Auslöser nach einem der Ansprüche 1 oder 2, **dadurch gekennzeichnet, dass** der erste, feste Abschnitt (62) einen Mittelabschnitt (63) aufweist, der sich innerhalb der Spule erstreckt.

4. Auslöser nach Anspruch 3, **dadurch gekennzeichnet, dass** der erste, feste Abschnitt (62) ferner eine Kurzschlusswicklung (65) aufweist, die auf dem Mittelabschnitt (63) angeordnet ist.

5. Auslöser nach einem der Ansprüche 3 oder 4, **dadurch gekennzeichnet, dass** der erste, feste Abschnitt (62) ferner mindestens einen Umfangsabschnitt (67) aufweist, der sich außerhalb der Spule (40) erstreckt.

6. Auslöser nach einem der Ansprüche 1 bis 5, **dadurch gekennzeichnet, dass** der erste, feste Abschnitt (62) einen Hohlraum (69) aufweist, in dem der dritte, bewegliche Abschnitt (66) untergebracht ist und in dem der dritte, bewegliche Abschnitt (66) zwischen der Ruheposition (PR) und der Betätigungsposition (PA) gleitet.

7. Auslöser nach einer Kombination eines der Ansprüche 3 bis 5 mit Anspruch 6, **dadurch gekennzeichnet, dass** der Hohlraum (69) im Mittelabschnitt (63) vorhanden ist.

8. Auslöser nach einem der Ansprüche 6 oder 7, **dadurch gekennzeichnet, dass** der Hohlraum (69) eine Form aufweist, die zur Form des dritten, beweglichen Abschnitts (66) komplementär ist.

9. Auslöser nach einem der Ansprüche 1 bis 8, **dadurch gekennzeichnet, dass** der dritte, bewegliche Abschnitt (66) wenigstens teilweise innerhalb der Spule (40) angeordnet ist, wenn der dritte Abschnitt die Ruheposition (PR) und/oder die Betätigungsposition (PA) einnimmt.

10. Auslöser nach einem der Ansprüche 1 bis 9, **dadurch gekennzeichnet, dass** ein Luftspalt (70) zwischen dem ersten, festen Abschnitt (62) und dem zweiten, beweglichen Abschnitt (64) gebildet wird, wenn der zweite, bewegliche Abschnitt (64) die beabstandete Position (PE) einnimmt.

11. Auslöser nach Anspruch 10, **dadurch gekennzeichnet, dass** der Luftspalt (70) innerhalb der Spule und außerhalb der Spule (40) gebildet wird.

12. Auslöser nach einem der Ansprüche 1 bis 11, **dadurch gekennzeichnet, dass** der zweite, bewegliche Abschnitt (64) zwischen der beabstandeten Position (PE) und der angesetzten Position (Pc) translatorisch beweglich ist, und/oder dadurch, dass der dritte, bewegliche Abschnitt (66) zwischen der Ruheposition (PR) und der Betätigungsposition (PA) translatorisch beweglich ist.

13. Stromunterbrechungsvorrichtung vom Typ Schutzschalter oder Schütz, umfassend einen Auslöser (20) nach einem der Ansprüche 1 bis 12, ein Schloss, einen ersten Kreislauf (12) mit einem ersten Kontakt (11) und einen zweiten Kreislauf (14), der mit dem ersten Kreislauf (12) parallel geschaltet ist und einen zweiten Kontakt (13) aufweist,
wobei die Spule (40), das Joch (60), das erste Federelement (80), das zweite Federelement (82), der erste Kontakt (11) und der zweite Kontakt (13) dazu ausgebildet und angeordnet sind, eine Öffnung des ersten Kontakts (11) nach einer Verschiebung des zweiten, beweglichen Abschnitts (64) aus der beabstandeten Position (PE) zur angesetzten Position (Pc) herbeizuführen, wenn die Spule (40) von einem Strom einer ersten Stärke durchlaufen wird, und dazu ausgebildet und angeordnet sind, die Öffnung des zweiten Kontakts (13) und die Öffnung des Schlosses nach einer Verschiebung des dritten, beweglichen Abschnitts (66) aus der Ruheposition (PR) zur Betätigungsposition (PA) herbeizuführen, wenn die Spule (40) von einem Strom einer zweiten Stärke durchlaufen wird, die größer als die erste Stärke ist.

## Claims

1. Magnetic tripping device for electrical switchgear (10) of circuit breaker or contactor type, comprising a coil (40), a yoke (60) forming a core of the coil (40), a first spring element (80) and a second spring element (82),
the yoke (60) comprising a fixed first portion (62), a mobile second portion (64) and a mobile third portion (66), the mobile second portion (64) being able to move with respect to the fixed first portion (62) between a separated position (P_{E}), in which the mobile second portion (64) is located at a distance from the fixed first portion (62), and a coupled position (P_{C}), in which the mobile second portion (64) is in contact with the fixed first portion (62), the mobile third portion (66) being able to move with respect to the fixed first portion (62) between a rest position (PR) and an actuation position (PA),
the first spring element (80) acting on the mobile second portion (64) so as to keep the mobile second portion (64) in the separated position (PE),
the second spring element (82) acting on the mobile third portion (66) so as to keep the mobile third portion (66) in the rest position (PR),
the coil (40), the yoke (60), the first spring element (80) and the second spring element (82) being configured and arranged to cause the mobile second portion (64) to move from the separated position (PE) to the coupled position (PC) when the coil (40) has a current of a first magnitude flowing through it and configured and arranged to cause the mobile third portion (66) to move from the rest position (PR) to the actuation position (PA) when the coil (40) has a current of a second magnitude greater than the first magnitude flowing through it, which magnetic tripping device is **characterized in that** the magnetic tripping device comprises a transmitter (84) mechanically connected to the first spring (80) and to the mobile second portion (64) of the yoke (60), and
**in that** the magnetic tripping device comprises a striker (90) arranged to move in conjunction with the mobile third portion (66).

2. Tripping device according to Claim 1, **characterized in that** the fixed first portion (62) and the mobile second portion (64) form a closed magnetic circuit when the mobile second portion (64) assumes the coupled position (P_{C}).

3. Tripping device according to either one of Claims 1 and 2, **characterized in that** the fixed first portion (62) comprises a central portion (63) extending inside the coil.

4. Tripping device according to Claim 3, **characterized in that** the fixed first portion (62) further comprises a Frager spire (65) arranged on the central portion (63).

5. Tripping device according to either one of Claims 3 and 4, **characterized in that** the fixed first portion (62) further comprises at least one peripheral portion (67) extending outside the coil (40).

6. Tripping device according to any one of Claims 1 to 5, **characterized in that** the fixed first portion (62) comprises a cavity (69) in which the mobile third portion (66) is housed and in which the mobile third portion (66) slides between the rest position (P_{R}) and the actuation position (P_{A}).

7. Tripping device according to a combination of any one of Claims 3 to 5 with Claim 6, **characterized in that** the cavity (69) is present in the central portion (63).

8. Tripping device according to either one of Claims 6 and 7, **characterized in that** the cavity (69) has a shape which is complementary to the shape of the mobile third portion (66).

9. Tripping device according to any one of Claims 1 to 8, **characterized in that** the mobile third portion (66) is arranged at least partially inside the coil (40) when the third portion assumes the rest position (P_{R}) and/or the actuation position (P_{A}).

10. Tripping device according to any one of Claims 1 to 9, **characterized in that** an air gap (70) is formed between the fixed first portion (62) and the mobile second portion (64) when the mobile second portion (64) assumes the separated position (P_{E}).

11. Tripping device according to Claim 10, **characterized in that** the air gap (70) is formed inside the coil and outside the coil (40).

12. Tripping device according to any one of Claims 1 to 11, **characterized in that** the mobile second portion (64) is able to move in translation between the separated position (P_{E}) and the coupled position (P_{C}) and/or **in that** the mobile third portion (66) is able to move in translation between the rest position (P_{R}) and the actuation position (P_{A}).

13. Electrical switchgear of circuit breaker or contactor type, comprising a tripping device (20) according to any one of Claims 1 to 12, a lock, a first circuit (12) comprising a first contact (11) and a second circuit (14) connected in parallel with the first circuit (12) and comprising a second contact (13),
the coil (40), the yoke (60), the first spring element (80), the second spring element (82), the first contact (11) and the second contact (13) being configured and arranged to cause the first contact (11) to open following the mobile second portion (64) moving from the separated position (P_{E}) to the coupled position (P_{C}) when the coil (40) has a current of a first magnitude flowing through it and configured and arranged to cause the second contact (13) to open and the lock to open following the mobile third portion (66) moving from the rest position (P_{R}) to the actuation position (P_{A}) when the coil (40) has a current of a second magnitude greater than the first magnitude flowing through it.
